# EUROPÄISCHE PATENTSCHRIFT

(11) **EP 0 100 861 B1**
(45) Veröffentlichungstag und Bekanntmachung des Hinweises auf die Patenterteilung: **27.09.1989**
(21) Anmeldenummer: 83106525.5
(22) Anmeldetag: 05.07.1983
(51) Int. Cl.: F24C 15/10, H01H 37/04, H05B 1/02

(54) **Elektrokochplatte mit einem Temperaturschutzschalter**
Electric cooking plate with a temperature-protected switchgear
Réchaud électrique comportant un disjoncteur de protection de température

(30) Priorität: 07.07.1982 DE 8219461 U; 14.07.1982 DE 3226264; 28.09.1982 DE 8227145 U; 20.01.1983 DE 3301689
(43) Veröffentlichungstag der Anmeldung: 22.02.1984
(62) Teilanmeldung aus: 88118550.8
(73) Patentinhaber: E.G.O. Elektro-Geräte Blanc u. Fischer, D-75032 Oberderdingen (DE)
(72) Erfinder: Fischer, Karl, D-7519 Oberderdingen (DE); Schreder, Felix, D-7519 Oberderdingen (DE); Kicherer, Robert, D-7134 Knittlingen (DE)
(74) Vertreter: Patentanwälte Ruff, Beier, Schöndorf und Mütschele

(56) Entgegenhaltungen:
- DE-B- 1 615 258
- DE-C- 1 104 087
- DE-C- 1 123 059
- DE-C- 1 127 007

## Beschreibung

Die Erfindung bezieht sich auf eine Elektrokochplatte mit einem Kochplattenkörper und einen an dessen Unterseite angeordneten Temperatur- Schutzschalter nach dem Oberbegriff des Anspruchs 1.

Ein derartiger Temperaturbegrenzer ist aus der DE-C-1 123 059 bekanntgeworden. Dieser Temperaturbegrenzer, der millionenfach in Kochplatten eingebaut wurde, arbeitet außerordentlich zuverlässig und ist insbesondere dazu geeignet, als relativ schwach an die Temperatur der Beheizung angekoppelter Temperaturbegrenzer mit großer Schalthysterese zu arbeiten. Er besteht aus einem halbmondförmigen Isoliergehäuse, in dessen Ausnehmung ein Schnappschalter und ein dazu paralleles Bimetall angeordnet und dadurch festgelegt sind, daß sie in Schlitze oder Durchbrüche hineinragen. Das Gehäuse wird durch einen Dekkel geschlossen und der Temperaturbegrenzer wird in der unbeheizten Mittelzone der Elektrokochplatte, den angegossenen Mittelbolzen teilweise umgebend, angeordnet, wobei der Deckel nach unten weist und Schnappschalter und Bimetall auf der Seite stehend angeordnet sind.

Aus der DE-B-1 615 258 und DE-C-1 127 007 sind Temperaturschalter bekanntgeworden, die an der Unterseite der beheizten Zone einer Elektrokochplatte angeordnet sind. Sie weisen Deckel auf, mit denen die Temperaturfühler- und Schaltmechanik abgeschlossen und gesichert sind.

Die DE-C 1 104 087 zeigt einen in der unbeheizten Mittelzone einer Elektrokochplatte angeordneten Temperaturbegrenzer, dessen Gehäuseausnehmung durch einen Deckel abgeschlossen ist.

Aufgabe der Erfindung ist es, einen Temperaturbegrenzer zu schaffen, der mit noch weniger Herstellungsaufwand und möglichst kleineren Abmessungen herstellbar ist und dessen Ankopplungscharakteristik an die Kochplatte verbessert ist.

Diese Aufgabe wird erfindungsgemäß durch das Kennzeichen des Anspruchs 1 gelöst.

Durch das einseitig offene, kastenförmige Gehäuse ist das Bimetall sowohl durch Konvektion als auch durch Strahlung besser an die von ihm zu überwachende Temperatur angekoppelt. Dazu trägt es bei, wenn vorteilhaft der zur Anordnung in der unbeheizten Mittelzone der Elektrokochplatte ausgebildete Temperaturbegrenzer mit seiner offenen Seite in horizontale Richtung weist, also normalerweise zur Beheizung. Er kann jedoch auch durch andere Anordnung bewußt in seiner Ankopplungscharakteristik verändert werden. Es ist ferner möglich, diese Ankopplungscharakteristik dadurch zu ändern, daß im Einbauzustand der Schnappschalter und das Bimetall in einer horizontalen Ebene liegen, wobei die Ankopplungscharakteristik sich ändert, je nachdem, ob das Bimetall dem Kochplattenkörper zugekehrt oder abgewandt angeordnet wird.

Das sehr kleine kastenförmige Gehäuse hat nicht nur eine sehr unkomplizierte Ausbildung und ist somit sehr leicht aus dem meist verwendeten keramischen Material (Steatit) herstellbar, sondern hat auch eine sehr geringe Masse, so daß nicht zu befürchten ist, daß sich an dem Gehäuse durch Kondensation Feuchtigkeit niederschlägt, die zu Kriechströmen führen könnte.

Die die Öffnung der Ausnehmung umgebenden Stirn- und Seitenwände des Gehäuses stehen über den Schnappschalter und das Bimetall um vorzugsweise 1 bis 3 mm vor. Dies zusammen mit den übrigen, bereits beschriebenen Merkmalen ermöglicht den deckellosen Aufbau des Temperaturbegrenzers.

Nach einem weiteren Merkmal der Erfindung kann der den Schnappschalter und das Bimetall tragende Träger durch eine mit begrenzter Längsbewegung wirkende selbsttätige Verriegelung festgelegt sein.

Bei einer Ausführungsform, bei der das Gehäuse des Temperaturschutzschalters an dem Abdeckblech abgestützt und der Temperaturschutzschalter in definiertem Kontakt an eine Fläche des Kochplattenkörpers in der unbeheizten Mittelzone angepreßt ist, ist es möglich, auf die bisher den Temperaturschutzschalter umgebende Abdeckkappe zu verzichten, was eine Verringerung im Herstellungs- und Montageaufwand herbeiführt. Auch die spezifische Wärme der Gesamtanordnung wird geringer, und ein üblicherweise notwendiges Isolier-Durchführungsteil für die Anschlußdrähte des Temperaturschutzschalters durch die Abdeckkappe kann entfallen. Vorzugsweise können an der die Öffnung der Ausnehmung enthaltenen Seite des Gehäuses Vorsprünge vorgesehen sein, die in Kontakt mit der Fläche des Kochplattenkörpers gedrückt sind. An dem die Ausnehmung umgebenden Rand können vorzugsweise drei Vorsprünge angeformt sein, die insbesondere eine abgerundete sowie ggf. kegelförmige Gestalt haben. Diese haben die Aufgabe, einerseits einen ausreichenden Abstand zwischen den in der Ausnehmung angeordneten Funktionsteilen des Temperaturschutzschalters und dem Kochplattenkörper sicherzustellen, andererseits für eine definierte Anlage zu sorgen und trotzdem eine gewisse Unterlüftung des Temperaturschutzschalters sicherzustellen.

Vorteilhaft kann ein gelochtes, napfförmiges Abdeckteil für die unbeheizte Mittelzone vorgesehen sein. Durch die enge, gitterförmige Struktur des Napfes, der wegen der Erdung des Kochplattenkörpers auch mitgeerdet ist, bildet er trotz einer wirksamen Belüftung der Mittelzone einen so vollständigen elektrischen Schutz, daß ein Temperaturfühler verwendet werden kann, dessen Schaltergehäuse zumindest einseitig offen ist, wobei vorteilhaft der Temperaturfühler des Temperaturschutzschalters in dem Schaltergehäuse angeordnet ist. Ferner kann das Gesamtniveau der Temperaturüberwachung der Kochplatte etwas abgesenkt werden, um mit einem einfacheren und robusten Schalter, der mit seinem Temperaturfühler integriert ist, auszukommen. Die Temperaturbegrenzung funktioniert trotzdem einwandfrei, obwohl es auf den ersten Blick nicht sinnvoll erscheint, das zu überwachende Temperaturniveau zuerst abzusenken, bevor man es mit einem Temperaturbegrenzer abfühlt.

Es wird ferner eine Kochplatte vorgeschlagen, bei der das Gehäuse des Temperaturschutzschalters auf seiner der Kochplatte abgewandten Seite offen ist und die in Ausnehmungen eingeschobenen Schalterteile durch mindestens ein diese Schlitze mindestens teilweise überdeckendes, in Ausnehmungen des Schaltergehäuses einsetzbares Festlegungsteil gegen Herausfallen sicherbar sind, das direkt an dem Abdeckblech oder an dem Kochplattenkörper anliegt. Dadurch wird es möglich, auf die normalerweise den Temperatur- schutzschalter umgebende Kappe zu verzichten, was natürlich zu Kosteneinsparungen führt. Darüber hinaus führt auch das Weglassen des Dekkels des Schutzschaltergehäuses zu Kosteneinsparungen, insbesondere auch bei dem Zusammensetzen des Schalters aus Einzelteilen. Das Festlegungsteil besitzt eine geringere Masse als der bisher bekannte Deckel, was zu einer Kostenersparnis von der Materialseite und zu einer Verringerung der spezifischen Wärme des Gehäuses führt. Dadurch, daß man auf die Abdeckkappe verzichten kann, wird es ebenfalls möglich, auf eine isolierende Durchführungstülle für die Zuleitungsdrähte für den Temperaturschutzschalter zu verzichten.

Merkmale von bevorzugten Weiterbildungen der Erfindung gehen aus den Unteransprüchen und der Beschreibung im Zusammenhang mit den Zeichnungen hervor, wobei die einzelnen Merkmale jeweils für sich alleine oder zu mehreren in Form von Unterkombinationen bei einer Ausführungsform der Erfindung verwirklicht sein können. Ausführungsbeispiele der Erfindung sind in der Zeichnung dargestellt und werden im folgenden näher erläutert. Es zeigen:
Fig. 1 einen schematischen Teilschnitt durch eine Kochplatte mit einem Temperaturschutzschalter,
Fig. 2 eine vergrößerte Draufsicht auf einen Temperaturschutzschalter, in Fig. 1 von oben gesehen,
Fig. 3 eine teilweise abgebrochene Unteransicht einer Kochplatte mit Abdeckteil,
Fig. 4 einen Schnitt nach der Linie IV in Fig. 1,
Fig. 5 einen Teilschnitt durch eine Kochplatte,
Fig. 6 ein Detail eines Temperaturschutzschalters;
Fig. 7 bis 9 teilweise perspektivische Ansichten von Festlegungsteilen,
Fig. 10 und 11 Teilschnitte durch Schutzschaltergehäuse und Abdeckblech,
Fig. 12 einen Längsschnitt durch einen Temperaturschutzschalter geschnitten nach der Linie XII in Fig. 13,
Fig. 13 einen Schnitt nach der geknickten Schnittlinie XIII in Fig. 12,
Fig. 14 einen Detailschnitt nach der Linie XIV in Fig. 13.
Fig. 15 einen Querschnitt nach der Linie XV in Fig. 13 und
Fig. 16 die Unteransicht einer mit dem Temperaturschutzschalter versehenen Kochplatte.

Die in Fig. 1 dargestellte Elektrokochplatte 2 besitzt einen Kochplattenkörper 1 aus Gußmaterial, vorzugsweise Gußeisen, mit einem Heizringbereich 11, der nach außen und innen durch nach unten vorstehende Ringrippen 12, 13 abgeschlossen ist. Im Heizringbereich befinden sich elektrische Heizwiderstände, die in Nuten des Kochplattenkörpers im Isoliermaterial eingebettet eingelegt sind. Innerhalb der inneren Ringrippe 12 befindet sich eine unbeheizte Mittelzone 14, in deren Mitte ein Mittelauge 15 in Form eines nach unten vorstehenden Gußzapfens vorhanden ist, in dessen Gewindebohrung ein Befestigungsbolzen 16 eingeschraubt ist.

Die Unterseite der Elektrokochplatte wird von einem profilierten Abdeckblech 17 abgeschlossen, das bei der Ausführungsform nach Fig. 1 auf der Unterkante des ringförmigen Außenrandes 13 aufliegt, die gesamte Unterseite der Kochplatte abdeckt und durch den Bolzen 16 sowie eine darauf geschraubte Mutter 18 nach oben angepreßt ist.

In der unbeheizten Mittelzone 14 ist ein Temperaturschutzschalter 19 angeordnet. Er ist über Zuleitungsdrähte 20 angeschlossen und dazu vorgesehen, die Beheizung oder einen Teil davon abzuschalten, wenn die Kochplatte eine über seiner eingestellten Begrenzertemperatur liegende Temperatur annimmt. Dabei ist es erwünscht, daß der Temperaturschutzschalter mit einer gewissen Verzögerung anspricht, weil er so dazu eingesetzt werden kann, eine erhöhte Ankochleistung nach seinem Ansprechen dauerhaft abzuschalten, um danach eine ausreichende Fortkochleistung zu belassen.

Der Temperaturschutzschalter 19 ist in Fig. 2 vergrößert dargestellt. Er entspricht in seinem Aufbau und der Funktion den nach der DE-PS 1 123 059, auf die Bezug genommen wird. In einer Ausnehmung 25 eines aus Isolierstoff, wie Steatit, bestehenden Gehäuses 23 sind die Funktionsteile 3 des Temperaturschutzschalters angeordnet und durch Einstecken in Schlitze des Gehäuses 23 festgelegt. Es handelt sich dabei um ein Bimetall 4, das an einem in einen Schlitz 31 gesteckten Träger 30 angebracht ist und die Federzunge einer Schnappfeder eines Schnappschalters 5 bewegt. Die Schnappfeder trägt an einem Ende einen Kontakt, der mit einem festen Gegenkontakt an einer Anschlußschiene 29 zusammenarbeitet, die ebenso wie eine Anschlußschiene 28 zur Stromzuführung zur Schnappfeder in Schlitze 27 des Gehäuses eingesteckt und dadurch festgelegt sind. Das Gehäuse ist in der Draufsicht im wesentlichen halbmondförmig oder könnte auch als rechteckig mit einer Ausnehmung an einer Längsseite und Abrundungen an der gegenüberliegenden Längsseite beschrieben werden.

Wie aus Fig. 1 und 2 zu erkennen ist, sind am die Ausnehmung 25 umgebenden Rand 6 des Gehäuses an der Oberseite 7, zu der die Ausnehmung 25 ihre Öffnung hat, drei Vorsprünge 8 vorgesehen, die einstückig mit dem Gehäuse 23 ausgebildet sind und keine kegelförmige Gestalt mit abgerundeter Spitze haben.

Aus Fig. 1 ist zu sehen, daß der Temperatur- schutzschalter 19 in der Mittelzone so angeordnet ist, daß das Mittelauge 15 im Bereich der Ausnehmung 9 an einer Längsseite des Gehäuses liegt, wobei diese Seite eine Abflachung hat, die in eine Abflachung 10 der unteren Fläche 50 der Mittelzone 14 übergeht.

Das Abdeckblech 17 hat vorzugsweise nur einen Vorsprung 51, der als nach innen ausgeprägte Sicke des Abdeckblechs ausgebildet ist und auf die flache Unterseite 52 des Gehäuses 23 drückt. Dadurch werden die Vorsprünge 8 definiert und fest an die Fläche 50 des Kochplattenkörpers im Bereich der Mittelzone angedrückt. Die Öffnung der Ausnehmung 25 ist zwar nach oben offen, wird aber in einigem Abstand von der Fläche 50 des Kochplattenkörpers abgedeckt und ist somit gegen Berührung geschützt.

Beim Anziehen des Bolzens 16 bzw. der Mutter 18 wird der Temperaturschutzschalter also in Kontakt mit dem Kochplattenkörper gepreßt. Zur Aufrechterhaltung dieses Druckes trägt einerseits eine elastische Ausbildung des Abdeckblechs bei, die jedoch auch durch entsprechende Federelement und/oder Formgestaltung des Abschlußblechs bzw. des Vorsprungs 51 unterstützt werden könnte. So könnte man sich beispielsweise vorstellen, daß durch Schlitze im Abdeckblech der Bereich um den Vorsprung federnd ausgebildet wird.

Bei Fig. wird der Heizringbereich 11 von einem Abdeckblech 17a nach unten hin abgedeckt, das auf den Rändern 12 und 13 aufliegt und sich mit einem umgebogenen Abschnitt 72 im Inneren des inneren Randes 12 zentriert.

Der Temperaturschutzschalter 19 ist über zwei Anschlußleitungen 74 in einen der Stromkreise der Kochplatte eingeschaltet. Die Leitungen 74 sind mittels einer dem Temperaturschalter 19 gegenüberliegende angeordnete Isolierdurchführung 75 aus der Mittelzone herausgeführt. Die Mittelzone wird von einem Abdeckteil 76 überdeckt, das die Form eines relativ flachen Napfes mit einem im wesentlichen ebenen Boden 77, einem im wesentlichen zylindrischen Mantel 78 und einem nach außen vorstehenden Abstützflansch 79 am Ende des Mantelbereiches 78 hat. Dieser Abstützflansch 79 liegt auf einer Schulter 80 des Abdeckblechs 17a auf und drückt dieses gegen die Unterseite des Randes 12. Das napfförmige Abstützteil 76 ist aus gelochtem Blechmaterial relativ großer Dicke von vorzugsweise über 0,8 mm hergestellt. Beim Ausführungsbeispiel ist das Blechmaterial 1 mm dick. Das Blechmaterial hat im vorliegenden Beispiel kreisrunde Löcher 88, die in beliebiger Art angeordnet sind und deren Durchmesser nur wenige Millimeter beträgt, wobei die Lochfläche vorzugsweise ein Drittel bis zwei Drittel und besonders bevorzugt über die Hälfte der Gesamtfläche beträgt. Wegen der Herstellung des Napfes aus vor der Napf-Verformung gelochtem Blechmaterial sind die Löcher über die gesamte Napfoberfläche vorgesehen, bilden aber im Bereich des äußeren Abstützflansches 79 noch eine so relativ zusammenhängende Fläche, daß sich eine gleichmäßige Anpressung des Abdeckbleches 17a an den Rand 12 ergibt.

Das Abdeckteil 76 wird mittels einer auf den Befestigungsbolzen 16 geschraubten Mutter 81 festgelegt und sichert damit auch das Abdeckblech 17a.

Der Temperaturschalter 19 ist einseitig offen, d.h. sein Bimetall und die stromführenden Schalterteile sind nicht von einem besonderen Isolierdeckel überdeckt. Es ist im normalen Betrieb fast ausgeschlossen, daß etwas diese stromführenden Teile berühren könnte, ohne gleichzeitig die Erdung, die durch das gitterförmige oder gelochte Abdeckteil gegeben ist, zu berühren.

Die Kochplatte in Fig. 5 entspricht bis auf die nachstehend beschriebenen Unterschiede der nach Fig. 1.

Im Bereich des Temperaturschutzschalters 19 ist das Abdeckblech 17b mit mehreren Belüftungslöchern 22 versehen. Zwischen dem Gehäuse 23 des Temperaturschutzschalters 19 und dem Abdeckblech 17 sind zwei Festlegungsteile 24 angeordnet.

Fig. 6 zeigt ein Detail in größerem Maßstab des Gehäuses 23 eines Temperaturschutzschalters 19b. Sein Gehäuse 23 besitzt drei Löcher 26, die bei herkömmlichen Temperaturschutzschaltern dazu dienen, einen Deckel von oben her auf dem Gehäuse festzuhalten. Rechts in Fig. ist ein Schlitz 27, durch den ein Anschlußelement 28 des Schalters 19b hindurchgeht, durch einen Festlegungsteil 24 abgeschlossen. Dabei besitzt der Festlegungsteil 24 an seiner Unterseite einen zylindrischen Zapfen, der in das gestrichelt dargestellte Loch 26 eingesetzt ist. Er überdeckt also das Anschlußelement 28, verhindert ein unbeabsichtigtes Herauswandern der gesamten Schaltermechanik aus dem Gehäuse und stützt den Temperaturschutzschalter an dem Abschlußblech oder dem Kochplattenkörper ab. Zur Festlegung des linken Anschlußelementes 29 (Fig. 2) und des Schalterträgers 30 würde in diesem Fall ein gemeinsames Festlegungselement verwendet werden, das mit einem zylindrischen Ansatz in dem Loch 26 und mit mindestens einem weiteren Ansatz in dem linken Schlitz 27 oder in der Ausnehmung 31 für den Schalterträger 30 eingreifen würde.

Fig. zeigt eine Unteransicht eines Festlegungselementes 24, das einen kreiszylindrischen Ansatz 32 sowie einen quaderförmigen Ansatz 33 besitzt. Es wird so auf das Gehäuse 23 des Temperaturschutzschalters 19 aufgesetzt, daß der Ansatz 32 in das Loch 26 und der Ansatz 33 in den Schlitz 27 eingreift.

Fig. 8 zeigt das Festlegungselement 24 nach Fig. 4. Auf der den Ansätzen 32 und 33 entgegengesetzten Seite des Festlegungselementes ist eine Rippe 34 angeordnet, die eine linienförmige Anlage des Abdeckbleches 17 schafft.

Das Festlegungselement 35 nach Fig. 9 hat auf seiner Unterseite 36 einen langgestreckten Ansatz 37, der so lang ist wie das Festlegungselement breit, und einen zylindrischen Ansatz 32 sowie eine Rippe 34.

In Fig. 10 liegt das Gehäuse 23 des Schalters 19 bündig an der Unterseite 38 der unbeheizten Mittelzone 14 der Kochplatte an. Das Anschlußelement 28 ist in einem einseitig offenen Schlitz 27 eingesetzt. Das Festlegungselement 24 greift mit seinem einen Ansatz 32 in das Loch 26 und mit seinem zweiten Ansatz 33 in den Schlitz 27 oberhalb des Anschlußelementes 28 ein und ist dadurch gegen Verdrehung gesichert. Oberhalb des Festlegungselements 24 ist das Abdeckblech 17b angeordnet, das am Mittelauge 15, wie schon gesagt, festgeschraubt ist. Es liegt an der Rippe 34 des Festlegungselementes 24 an. Aufgrund dieser Anordnung sind bei umgedrehter Einbaulage alle Schalterelemente gegen ein Herausfallen gesichert, die daher nicht festgekittet werden müssen.

In Fig. 11 ist zu sehen, daß ein weiteres Festlegungselement 40 auf seiner der Kochplatte abgewandten Seite zusätzlich zu zwei Rippen 34 einen höheren Ansatz 41 aufweist, der in eine Öffnung 42 des Abdeckbleches 17 eingreift. Wegen des Ansatzes 41 läßt sich von außen, d.h. in Fig. 8 von oben, leicht feststellen, ob das Festlegungselement 40 richtig positioniert ist.

Rechts neben der Öffnung 42 für den Ansatz 41 besitzt das Abdeckblech 17b zwei Schlitze 43, die durch Ausstanzen und Wegbiegen entstanden sind.

In den Fig. 12 bis 15 ist ein Temperaturschutzschalter 111 dargestellt. Er besitzt ein Gehäuse 113 aus keramischem Isoliermaterial, beispielsweise Steatit, das die Form eines langgestreckten rechteckig begrenzten Kastens hat, dessen eine lange Seite offen ist. Dementsprechend hat das Gehäuse zwei schmale Stirnwände 115, 117, zwei Seitenwände 119, 121 und einen Boden 122, die eine Ausnehmung 123 begrenzen, während die einzig verbleibende Seite eine offene Seite 124 ist.

In der Ausnehmung 123 ist ein Träger 125 aus steifem Blechmaterial angeordnet, der sich längs der Seitenwand 121 erstreckt und sich an dieser mit einer Ausprägung 141 abstützt. An ihm ist parallel ein kurzes, kräftiges Bimetall 127 durch eine Punktschweißung 128 angebracht, mittels der auch ein als flexibler Blechstreifen mit einseitiger Abbiegung ausgebildetes bewegliches Gegenlager 129 befestigt ist. Durch Drehen einer Justierschraube 143, die durch eine Öffnung 144 in der Seitenwand 121 zugänglich ist, läßt sich die Abbiegung des beweglichen Gegenlagers gegenüber dem Bimetall 127 und damit die Grundeinstellung eines Schnappschalters 131 justieren. Dieser hat einen durch seitlich hochgekantete Teile versteiften Schnappfederarm 133, dessen Mitte zungenförmig ausgestanzt ist und eine Schnappfeder 130 bildet, die unter Knickvorspannung im Gegenlager 129 abgestützt ist. An seinem freien Ende trägt der Schnappfederarm einen Kontakt 134, während das andere Ende in einem Schneidenlager 135 abgestützt ist, das an einer Aufbiegung 137 des Trägers 125 vorgesehen ist. Um das Schneidenlager 135 nicht durch die zu schaltenden Ströme zu belasten, ist eine Verbindungslitze 145 am Schnappfederarm 133 und am Träger 125 angeschweißt.

Der Träger 125 ist, um ein freies Arbeiten des Bimetalls zu ermöglichen, mehrstufig abgesetzt und hat an seinem einen Ende 139 zwei außenliegende, füßchenartige Vorsprünge, die in zwei Vertiefungen 147 liegen, von denen eine zur Ausnehmung 123 und zur offenen Seite 124 hin offen ist, während die andere durch einen dazwischenliegenden, zur Ausnehmung hin vorspringenden Stirnwandteil 149 hinterschnitten angeordnet ist, so daß das Ende 139, wenn es in der zum Boden hin gewandten Vertiefung 147 liegt, eine Bewegung des Trägers in Richtung auf die offene Seite 124 zu verhindert. Ein Durchbruch 151 im Bodenbereich ist nur aus Herstellungsgründen vorgesehen, um die hinterschnittene Vertiefung 147 in einer nur zweiteiligen Form ohne Kerne und Schieber herstellen zu können.

Das andere Ende 153 des Trägers bildet eine elektrische Anschlußfahne für eine Anschlußleitung 155, die mit der Anschlußfahne verschweißt ist.

Das Ende 153 bildet einen schmalen Fortsatz im Bereich des Bodens 122 und ragt durch eine Aussparung 157 hindurch, die die Ecke zwischen der Stirnwand 117 und dem Boden 122 durchbricht und somit eine von Stirnwand und Boden aus zugängliche Öffnung bildet, die in ihrer Höhe (quer zur Ebene des Trägers 125) wesentlich größer ist als die Dicke des Trägers (um das ca. 3- bis 4-fache).

Das im Inneren der Ausnehmung 123 liegende Ende des Trägers 125 bildet eine Anschlagfläche 159, die im eingebauten Zustand einer Sicherungsfläche 161 (s. Fig. 14) gegenüberliegt, die eine Stufe in der Stirnwand 117 bildet. Die Sicherungsfläche kann von der offenen Seite 124 aus bis an die Aussparung 157 heranreichen, und zwar bis zu einer Höhe, die etwa der Mitte der Aussparung 157 entspricht.

Dem Kontakt 134 des Schnappschalters 131 liegt ein Gegenkontakt 163 gegenüber, der an einem Gegenkontaktträger 164 angebracht ist. Dieser ist in einen Schlitz 165 eingeschoben, der eine aus Fig. 12 zu erkennende flach V-förmige Gestalt hat und somit den entsprechend bemessenen Gegenkontaktträger 164 bei seinem Einschieben relativ sicher und spielfrei festlegt. Die endgültige Sicherung geschieht dadurch, daß an den über den Boden 122 nach außen hervorstehenden Abschnitt des Gegenkontaktträgers 164 eine Anschlußleitung 166 angeschweißt wird.

Bei der Herstellung wird die gesamte Funktionseinheit bestehend aus Träger 125, Bimetall 127 und Schnappschalter 131 fertig vormontiert. Das kurze kräftige, sich zu einem freien Ende hin etwas verjüngende (Fig. 13) Bimetall 127 wird am Träger zusammen mit dem Gegenlager 129 festgeschweißt, der Schnappfederarm 133 und die Schnappfeder 130 eingehängt und die Litze 145 angeschweißt. Der Gegenkontaktträger 164 wird in den Schlitz 165 eingeschoben und danach die vorher beschriebene zusammengesetzte Einheit in die Ausnehmung 123 eingebracht, wobei sie zuerst mit dem Ende 153 schräg durch die Aussparung 157 gesteckt wird, und zwar so, daß sich die Anschlagfläche 159 des Trägers 125 in Fig. 12 oder 14 oberhalb der Sicherungsfläche 161 befindet. Dadurch kann der Träger 125 in den Figuren so weit nach links geschoben werden, daß ein Einschwenken des Endes 139 in Richtung des gekrümmten Pfeiles 167 in Fig. 13 möglich ist und dabei das Ende 139 von dem vorspringenden Stirnwandteil 149 noch frei bewegt werden kann. Wenn der Träger 125 in seine an dem Boden 122 anliegende Position geschoben ist, braucht man nur den Träger 125 nach rechts zu drücken, und der Schnappfederarm 133 drückt durch seine eigene Vorspannung den Träger 125 in Fig. 12 und 14 nach unten, so daß die Anschlagfläche 159 der Sicherungsfläche 161 gegenüberliegt und nunmehr eine Verschiebung des Trägers 125 nach links nicht mehr gestattet, wodurch der Schnappschalterträger in der in den Fig. 12 und 14 dargestellten Lage gesichert ist. Die endgültige Sicherung erfolgt dadurch, daß beim Anschweißen der Anschlußleitung 155 diese in den nun oberhalb des Endes 153 verbleibenden Teil der Aussparung 157 hineingedrückt wird. Dazu kann die Anschlußleitung leicht angebogen sein.

Aus Fig. 13 und 15 ist zu erkennen, daß die Festlegung so ist, daß die stromführende Einheit Träger 125/Bimetall 127/Schnappschalter 131 einen erheblichen Abstand von der offenen Seite 124 hat, d.h. die Stirn- und Seitenwände 115 bis 121 stehen über diese Teile um einen Betrag zwischen 1 bis 3 mm vor. Bei der relativ geringen Breite der Ausnehmung (unter 10 mm) ist dadurch ein ausreichender Berührungsschutz vorhanden, so daß ein über die Ausnehmung 123 ragender Deckel nicht notwendig ist. Dies verbessert aber die thermische Ankoppelbarkeit des Temperaturbegrenzers und senkt seine ohnehin sehr geringe Gesamtmasse, was seinem Schalt- und Kriechstromverhalten zu Gute kommt.

Der durch Anheben des beweglichen Gegenlagers 129 gegenüber dem Bimetall 127 justierte Schnappschalter wird betätigt, wenn sich bei Erwärmung das Bimetall 127 in Fig. 12 nach oben so weit ausgebogen hat, daß der Schnappunkt des Schnappschalters erreicht ist. Die im dargestellten Zustand geschlossenen Kontakte 134,163 werden dann geöffnet.

Fig. 16 zeigt den Temperaturbegrenzer 111 in seiner Anordnung an einer Kochplatte 170. Es handelt sich dort um eine Gußkochplatte mit einem beheizten Ringbereich 171, wo der Temperaturbegrenzer 111 in der von einem Rand 173 umgebenen unbeheizten Mittelzone 172 angeordnet ist. Er liegt dort auf einer Seite eines angegossenen Befestigungsstutzens 174 mit seiner offenen Seite 124 zum Rand 173 und damit zur Beheizung weisend. Die Anschlußleitungen 155, 166 gehen direkt zu entsprechenden Anschlußstiften, die aus der keramischen Einbettmasse im beheizten Ringbereich hervorragen und zu einem oder mehreren der im beheizten Ringbereich angeordneten Heizwiderstände führen.

In seiner in Fig. 16 dargestellten Lage ist das Innere des Temperaturbegrenzers für die von der Kochplatte kommende Wärme sowohl durch Strahlung als auch durch Leitung und Konvektion frei zugänglich. Durch Änderung der Lage, beispielsweise Anordnung derart, daß die offene Seite 124 dem Befestigungsstutzen 174 zugewandt ist, kann die Ankopplung geändert werden. Normalerweise wird der Temperaturbegrenzer in einer Lage montiert, in der die Seite 121 am Kochplattenkörper anliegt, so daß das Bimetall näher an diesem liegt. Durch Umdrehen (Anlage der Seite 119) kann ebenfalls die Charakteristik der Ankopplung verändert werden.

Es ist vor allem zu erkennen, daß der Temperaturbegrenzer besonders einfach herzustellen ist. Sein Gehäuse besteht aus einem einzigen in einer einfachen zweiteiligen Form herstellbaren Keramikstück, an dem nur zwei Teile zu montieren sind, die beide durch einfaches Einstecken ohne Notwendigkeit der Verkittung oder dgl. festzulegen sind, nämlich der Gegenkontaktträger und die vormontierte Betätigungseinheit Träger/Bimetall/ Schnappschalter. Die einzige Justierschraube ist gut zugänglich. Die Festlegung der Einzelteile erfolgt durch die ohnehin vorzunehmende Anschweißung der Anschlußleitung. Trotzdem ist der Temperaturbegrenzer besonders vielseitig einzusetzen, und seine Ankopplung (schnell oder träge) durch bloßes Umdrehen bei der Montage unterschiedlichen Anforderungen anzupassen. Es hat sich auch gezeigt, daß die früher notwendige Abdeckung der Mittelzone 172 der Kochplatte durch einen gesonderten Deckel bei diesem Temperaturbegrenzer entfallen kann, ohne daß eine erhöhte Kriechstromgefahr vorliegt.

Vorteilhaft ist auch, daß beide Anschlüsse 153, 164 im Bereich einer Schmalseite des Gehäuses liegen, so daß die von ihnen hinwegführenden Anschlußleitungen kurz sind und nebeneinander durch eine Ausnehmung im Rand 173 hindurchreichen können.

## Patentansprüche

1. Elektrokochplatte mit einem Kochplattenkörper (1; 170) und einem an dessen Unterseite angeordneten Temperatur-Schutzschalter (19; 19b; 111) mit einem Gehäuse aus Isolierwerkstoff, innerhalb von dessen von einem Gehäusekörper (23; 113) umschlossenen, an einer Seite des Gehäusekörpers (23; 113) offenen Gehäuseraum (25; 123) ein Schnappschalter durch Einstecken eines Temperaturfühlers in Form eines Bimetalles (4; 127) mit einem Träger (30; 125) und eines Schnappfeder-Kontaktes (5; 130, 134) einer Schalt-Einheit einerseits und einer Gegenkontakt-Einheit (29; 163, 164) andererseits angeordnet sind, wobei der Träger (30; 125) mit dem Bimetall (4; 127) und die Gegenkontakt-Einheit durch Einsetzen in zur Öffnung des Gehäuseraums (25; 123) hin offene Einsteck-Öffnungen (27, 31; 147, 157, 165) des Gehäusekörpers (23; 113) festgelegt sind, dadurch gekennzeichnet, daß der Gehäuseraum (25; 123) des Temperatur-Schutzschalters (19; 19b; 111) im Einbauzustand deckellos offenliegend angeordnet ist und daß in dem die Öffnung des Gehäuseraums (25; 123) umgebenden Bereich der Gehäusewandung gegenüber der Schalt-Einheit (3, 125, 127, 129) und der Gegenkontakt-Einheit (29; 163, 164) quer zur Öffnungsebene vorspringende lsolierteile (8; 24, 35; 115, 117, 119, 121) vorgesehen sind.

2. Elektrokochplatte nach Anspruch 1, dadurch gekennzeichnet, daß die Schalt-Einheit eine mit dem Temperaturfühler, dessen Träger (125) und dem Schnappfeder-Kontakt (130, 134) vormontierte Einheit ist, die durch Einstecken des Trägers (125) in die Einsteck-Öffnungen (147, 157) in ihrer Lage benachbart zur offenliegenden Seite (124) des Gehäusekörpers (113) gesichert ist.

3. Elektrokochplatte nach Anspruch 1 oder 2, dadurch gekennzeichnet, daß das Gehäuse (23) des Temperatur-Schutzschalters (19) an einem die Unterseite der Elektrokochplatte abdeckenden Abdeckblech (17) abgestützt und der Temperatur- Schutzschalter (19) in definiertem Kontakt an eine Fläche (50) des Kochplattenkörpers (1) in der unbeheizten Mittelzone (14), vorzugsweise im Bereich einer Abflachung (10) des Kochplattenkörpers (1), angepreßt ist.

4. Elektrokochplatte nach Anspruch 3, dadurch gekennzeichnet, daß das Abdeckblech (17) vorzugsweise als Ausprägungen ausgebildete, nach innen gerichtete Vorsprünge (51) hat, die auf das Gehäuse (23) des Temperatur-Schutzschalters (19) einwirken, wobei das Abdeckblech (17) und/ oder die Vorsprünge (51) federnd ausgebildet sind.

5. Elektrokochplatte nach einem der vorhergehenden Ansprüche, dadurch gekennzeichnet, daß die offenliegende Seite (7) des Gehäusekörpers (23) des Temperatur-Schutzschalters (19) dem Kochplattenkörper (1) zugekehrt ist, wobei die vorspringenden Isolierteile durch am ÖffnungsRand (6) des Gehäusekörpers (23) angeformte, abgerundete sowie ggf. kegelförmige Vorsprünge (8) gebildet sind.

6. Elektrokochplatte nach Anspruch 1, dadurch gekennzeichnet, daß ein die Unterseite der Elektrokochplatte (11) abdeckendes Abdeckblech (17a) eine Mittelzone (14) freiläßt und im Bereich der Mittelzone (14) ein gesondertes, durchbrochenes Abdeckteil (76) angebracht ist, das ggf. über einen in der Mittelzone (14) an der Elektrokochplatte (11) angreifenden Mittelbolzen (16) festgelegt ist, der durch den Mittelabschnitt des Abdeckteils (76) ragt, und daß das Abdeckteil (76) ein Napf aus gelochtem Blechmaterial ist, wobei vorteilhaft das napfförmige Abdeckteil (76) aus vor der Verformung gelochtem Blechmaterial relativ großer Dicke, vorzugsweise über 0,8 mm, besteht, dessen Lochdurchmesser nur wenige Millimeter beträgt, wobei die Lochfläche vorzugsweise ein Drittel bis zwei Drittel, besonders bevorzugt über die Hälfte der Gesamtfläche beträgt und insbesondere die Lochung auch im im wesentlichen zylindrischen Mantelbereich des Abdeckteils (76) vorgesehen ist, und wobei vorteilhaft der Rand des Abdeckteils (76) über im wesentlichen seinen gesamten Umfang auf einer Schulter (80) des ringförmigen Abdeckblechs (17b) aufliegt und dieses gegen einen die Mittelzone umgebenden Rand des Kochplattenkörpers drückt und vorzugsweise der Rand des Abdeckteils (76) einen umlaufenden, nach außen weisenden Abstützflansch (79) hat.

7. Elektrokochplatte nach Anspruch 1, dadurch gekennzeichnet, daß der Gehäusekörper (23) des Temperatur-Schutzschalters (19b) auf seiner von dem Kochplattenkörper (11) abgewandten Seite offenliegend ist und die in die schlitzförmigen Einsteck-Öffnungen (27) eingeschobenen Schalt-Einheiten durch mindestens ein diese Einsteck-Öffnungen mindestens teilweise überdeckendes, in Ausnehmungen des Gehäusekörpers einsetzbares Festlegungsteil (24, 35, 40) gegen Herausfallen sicherbar sind, das direkt an einem die Unterseite des Kochplattenkörpers (11) abdeckenden Abdeckblech (17) anliegt, wobei vorzugsweise das Festlegungsteil mindestens einen Ansatz (32) zum Eingreifen in ein in dem Gehäusekörper (23) vorhandenes Loch (26) und mindestens einen zylindrischen Ansatz (33) zum Eingreifen in einen Schlitz der Einsteck-Öffnungen (27) aufweist, wobei vorzugsweise das Festlegungsteil auf seiner dem Abdeckblech (17) zugewandten Seite mindestens einen Anlagenocken, eine Anlagerippe o.dgl. (34) und auf seiner von dem Kochplattenkörper (11) abgewandten Seite einen sich durch eine entsprechende Öffnung (42) in dem Abdeckblech erstreckenden Ansatz (41) aufweist.

8. Elektrokochplatte nach einem der Ansprüche 3 bis 7, dadurch gekennzeichnet, daß das Abdeckblech (17) im Bereich des Temperatur-Schutzschalters (19b) Öffnungen, Löcher, Schlitze o.dgl. (43) aufweist.

9. Temperaturbegrenzer nach einem der vorhergehenden Ansprüche, dadurch gekennzeichnet, daß im Einbauzustand der Schnappfeder-Kontakt (5; 130, 134) und der Temperaturfühler (4; 127) in einer horizontalen Ebene liegen.

10. Temperaturbegrenzer nach einem der vorhergehenden Ansprüche, dadurch gekennzeichnet, daß die vorspringenden Isolierteile durch die die offene Seite (7; 124) des Gehäuseraumes (25; 123) umgebenden Stirn- und Seitenwände (6; 115, 117, 119, 121) des Gehäusekörpers (23; 113) gebildet sind und über den Schnappschalter (131) und den Temperaturfühler (4; 127) um vorzugsweise 1 bis 3 mm vorstehen.

11. Temperaturbegrenzer nach einem der Ansprüche 2 bis 10, dadurch gekennzeichnet, daß der den Schnappfeder-Kontakt (130, 134) und das Bimetall (127) tragende Träger (125) durch eine mit begrenzter Längsbewegung des Trägers (125) gegenüber dem Gehäusekörper (113) wirkende selbsttätige Verriegelung festgelegt ist.

12. Temperaturbegrenzer nach Anspruch 11, dadurch gekennzeichnet, daß die selbsttätige Verriegelung als Einsteck-Öffnung (147) wenigstens eine Vertiefung an der Innenseite einer Stirnwand (115) des Gehäuses (113) umfaßt, in die ein Ende des Trägers (125) eingreift und darin auch gegen Bewegung in Richtung auf die offene Seite (124) des Gehäuseraumes (123) gesichert ist, daß im Bereich des anderen Endes (153) des Trägers ein in oder durch eine Einsteck-Öffnung (157) in einer weiteren Stirnwand (117) ragender, in dieser Einsteck-Öffnung (157) gegen Bewegung in Richtung zur offenen Seite (124) gesicherter, aber in Querrichtung dazu begrenzt beweglich aufgenommener Abschnitt sowie eine mit einer an der zugehörigen Stirnwand (117) vorgesehenen Sicherungsfläche (161) zusammenwirkende Anschlagfläche (159) vorgesehen sind, wobei der Abstand zwischen dem in die Vertiefung eingreifenden Ende des Trägers (125) und der Anschlagfläche (159) größer ist als der Abstand von einem an die Vertiefung angrenzenden Stirnwandabschnitt zur Sicherungsfläche (161), aber kleiner-ist als der Abstand zu einem an die Sicherungsfläche (161) angrenzenden Abschnitt der zugehörigen Stirnwand (117), wobei vorzugsweise der Träger (125) durch den an dem Gegenkontakt (163) anliegenden Schnappfeder-Kontakt (130, 134) in Richtung auf seine der Sicherungsfläche (161) zugeordnete Lage gedrückt ist und der durch die zugehörige Einsteck-Öffnung (157) ragende Abschnitt des Trägers (125) eine Anschlußfahne (153) bildet und zwischen eine Wandung dieser Einsteck-Öffnung (157) und diesen Abschnitt eine Anschlußleitung (155) einführbar ist.

13. Temperaturbegrenzer nach Anspruch 11 oder 12, dadurch gekennzeichnet, daß der mit dem Schnappfeder-Kontakt (130, 134) zusammenwirkende Gegenkontakt (163) in eine vorzugsweise im Querschnitt bogenförmige oder flach V-förmige, schlitzartige Einsteck-Öffnung (165) eingesteckt und durch Anschweißen der zugehörigen Anschlußleitung (166) gesichert ist.

14. Temperaturbegrenzer nach einem der vorhergehenden Ansprüche, dadurch gekennzeichnet, daß beide elektrischen Anschlüsse (155, 166) des Temperatur-Schutzschalters (111) im Bereich einer Schmalseite des Gehäusekörpers (113) angeordnet sind.

15. Temperaturbegrenzer nach einem der vorhergehenden Ansprüche, dadurch gekennzeichnet, daß der zur Anordnung in einer unbeheizten Mittelzone (14) der Elektrokochplatte ausgebildete Temperatur-Schutzschalter (19; 19b; 111) mit seiner offenen Seite (124) in horizontale Richtung weist.

## Claims

1. Electric hotplate with a hotplate body (1, 170) and a thermostat (19, 19b, 111) arranged on its bottom and having an insulating material casing, within whose casing area (25, 123) surrounded by a casing body (23, 113) and open on one side of the latter, in which are arranged a snap switch by inserting a temperature sensor in the form of a bimetallic element (4,127) with a support (30, 125) and a snap spring contact (5, 130, 134) of a switching unit on the one hand and an opposite contact unit (29, 163, 164) on the other, the support (30, 125) with the bimetallic element (4, 127) and the opposite contact unit being fixed by inserting in insertion openings (27, 31, 147, 157, 165) of the casing body (23, 113) which are open towards the opening of the casing area (25,123), characterized in that the casing area (25, 123) of the thermostat (19, 19b, 111) are arranged in cover-less, open manner in the fitted state and that in the area of the casing wall surrounding the opening of the casing area (25, 123) are provided insulating parts (8, 24, 35, 115, 117, 119, 121) projecting at right angles to the opening plane opposite to the switching unit (3, 125, 127, 129) and the opposite contact unit (29, 163, 164).

2. Electric hotplate according to claim 1, characterized in that the switching unit is a unit preassembled with the temperature sensor, its support (125) and the snap spring contact (130, 134), which is secured in its position adjacent to the open side (124) of casing body (113) by the insertion of support (125) in insertion openings (147, 157).

3. Electric hotplate according to claims 1 or 2, characterized in that the casing (23) of the thermostat (19) is supported on a cover plate (17) covering the underside of the electric hotplate and the thermostat (19) is pressed into clearly defined contact on a surface (50) of hotplate body (1) in the unheated central zone (14), preferably in the vicinity of a flattened portion (10) of hotplate body (1).

4. Electric hotplate according to claim 3, characterized in that the cover plate (17) has inwardly directed projections (51), preferably constructed as stamped-out portions, which act on the casing (23) of the thermostat (19), the cover plate (17) and/or the projections (51) being resiliently constructed.

5. Electric hotplate according to one of the preceding claims, characterized in that the open side (7) of the casing body (23) of thermostat (19) faces the hotplate body (1), the projecting insulating parts being formed by rounded and optionally conical projections (8) shaped onto the opening edge (6) of casing body (23).

6. Electric hotplate according to claim 1, characterized in that a cover plate (17a) covering the underside of the electric hotplate (11) leaves free a central zone (14) and in the vicinity of the latter is fitted a separate, perforated cover part (76), which is optionally fixed by means of a centre bolt (16) acting on the electric hotplate (11) in the central zone (14) and which projects through the central portion of cover part (76) and the latter is a perforated sheet metal cup, advantageously the cup-shaped cover part (76) comprising relatively thick, preferably over 0.8 mm thick sheet metal material perforated prior to deformation and whose hole diameter is only a few millimetres, the perforated surface preferably amounting to ¹/₃ to ^{z}/₃ and in particularly preferred manner over half the total surface and in particular the perforations are provided in the substantially cylindrical casing area of cover part (76) and advantageously the edge of the cover part (76) rests substantially over its entire circumference on a shoulder (80) of the annular cover plate (17b) and presses the same against an edge of the hotplate body surrounding the central zone and preferably the edge of the cover part (76) has an all-round, outwardly directed support flange (79).

7. Electric hotplate according to claim 1, characterized in that the casing body (23) of the thermostat (19b) is open on its side remote from the hotplate body (11) and the switching units inserted in the slot-like insertion openings (27) can be secured against dropping out by means of at least partly covering fixing part (24, 35, 40) insertable in recesses of the casing body and which engages directly on a cover plate (17) covering the bottom of the hotplate body (11) and preferably the fixing part has at least one shoulder (32) for engaging in a hole (26) in the casing body (23) and at least one cylindrical shoulder (33) for engaging in one of the slot-like insertion openings (27) and preferably the fixing part has on its side facing the cover plate (17) at least one stop cam, stop rib or the like (34) and on its side remote from the hotplate body (11) a lug (41) extending through a corresponding opening (42) in the cover plate.

8. Electric hotplate according to one of the claims 3 to 7, characterized in that in the vicinity of the thermostat (19b), cover plate (17) has openings, holes, slots, etc. (43).

9. Thermostat according to one of the preceding claims, characterized in that in the built-in state the snap spring contact (5, 130, 134) and the temperature sensor (4, 127) are located in a horizontal plane.

10. Thermostat according to one of the preceding claims, characterized in that the projecting insulating parts are formed by the end and side walls (6, 115, 117, 119, 121) of the casing body (23, 113) surrounding the open side (7, 124) of the casing area (25, 123) and project preferably by 1 to 3 mm over the snap-action switch (131) and the temperature sensor (4, 127).

11. Thermostat according to one of the claims 2 to 10, characterized in thatthe support (125) carrying the snap spring contact (130, 134) and the bimetallic element (127) is fixed by an automatic locking means acting with a limited longitudinal movement of support (125) with respect to the casing body (113).

12. Thermostat according to claim 11, characterized in that the automatic locking means comprises as the insertion opening (147) at least one depression on the inside of an end wall (115) of casing (113), in which engages one end of support (125) and is also secured therein against movement in the direction of the open side (124) of casing area (123), that in the vicinity of the other end (153) of the support is provided a portion projecting into or through an insertion opening (157) in a further end wall (117), secured in said opening (157) against movement in the direction towards the open side (124), but being received with limited mobility in the transverse direction thereto, as well as being provided with a stop face (159) cooperating with a securing face (161) located on the other end wall (117), the distance between the end of support (125) engaging in the depression and the stop face (159) is greater than the distance between an end wall portion adjacent to the depression and the securing surface (161), but is smaller than the distance from a portion of the associated end wall (117) adjacent to the securing surface (161), and preferably support (125) is pressed by the snap spring contact (130, 134) engaging on the opposite contact (163) in the direction of its position associated with the securing surface (161) and the portion of support (125) projecting through the associated insertion opening (157) forms a connecting tab (153) a lead (155) being insertable between one wall of insertion opening (157) and said portion.

13. Thermostat according to claims 11 or 12, characterized in that the opposite contact (163) cooperating with the snap spring contact (130, 134) is inserted in a preferably cross-sectionally, arcuate or flat V-shaped, slot-like insertion opening (165) and is secured by welding the associated lead (166).

14. Thermostat according to one of the preceding claims, characterized in that both electrical connections (155, 166) of the thermostat (111) are located in the vicinity of the narrow side of casing body (113).

15. Thermostat according to one of the preceding claims, characterized in that the thermostat (19, 19b, 111) constructed for placing in an unheated central zone (14) of the electric hotplate has its open side (124) pointing in the horizontal direction.

## Revendications

1. Plaque de cuisson électrique comportant un corps (1; 170) et un interrupteur thermique de protection (19; 19b; 111) disposé sur la face inférieure de ce corps et comportant un boîtier réalisé en un matériau isolant, un interrupteur instantané étant disposé dans l'espace (25; 123) du boîtier, fermé par un corps (23; 113) de ce boîtier et ouvert d'un côté de ce corps, moyennant l'enfichage d'un capteur de température se présentant sous la forme d'un élément bimétallique (4; 127) comportant un support (30; 125), et d'un contact à ressort d'encliquetage rapide (5; 130, 134) d'une unité de commutation d'une part et d'une unité de contact antagoniste (29; 163, 164) d'autre part, tandis que le support (30; 125), muni de l'élément bimétallique (4; 127) et l'unité de contact antagoniste sont fixés par insertion dans des ouvertures d'enfichage (27, 31; 147, 157, 165) du corps (23; 113) du boîtier, qui s'ouvrent en direction de l'ouverture de l'espace (25; 123) du boîtier, caractérisé en ce que l'espace (25; 123) du boîtier de l'interrupteur thermique de protection (19; 19b; 111) est disposé à l'air libre sans couvercle dans son état monté et qu'il est prévu, dans la zone de la paroi du boîtier, entourant l'ouverture de l'espace (25; 123) du boîtier, des parties isolantes (8; 24; 35; 115, 117, 119, 121), qui font saillie par rapport à l'unité de commutation (3, 125, 127, 129) et à l'unité de contact antagoniste (29; 163, 164), transversalement par rapport au plan de l'ouverture.

2. Plaque de cuisson électrique selon la revendication 1, caractérisée en ce que l'unité de commutation est une unité, qui est préalablement assemblée au capteur de température, à son support (125) et au contact en forme de ressort d'encliquetage rapide (130, 134) et est bloquée par enfichage du support (125) dans les ouvertures d'enfichage (147, 147), dans sa position au voisinage du côté ouvert (124) du corps (113) du boîtier.

3. Plaque de cuisson électrique selon la revendication 1 ou 2, caractérisée en ce que le boîtier (23) de l'interrupteur thermique de protection (19) prend appui sur une tôle de recouvrement (17), qui recouvre la face inférieure de la plaque de cuisson électrique, et que l'interrupteur thermique de protection (19) est repoussé, pour y établir un contact défini, contre une surface (50) du corps (1) de la plaque de cuisson, dans la zone centrale non chauffée (14), de préférence dans la zone d'une partie plate (10) du corps (1) de la plaque de cuisson.

4. Plaque de cuisson électrique selon la revendication 3, caractérisée en ce que la tôle de recouvrement (17) comporte des parties saillantes (51) dirigées vers l'intérieur, réalisées de préférence sous la forme de parties gaufrées et agissant sur le boîtier (23) de l'interrupteur thermique de protection (19), la tôle de recouvrement (17) et/ou les parties saillantes (51) étant élastiques.

5. Plaque de cuisson électrique selon l'une des revendications précédentes, caractérisée en ce que le côté ouvert (7) du corps (23) du boîtier de l'interrupteur thermique de protection (19) est tourné vers le corps (1) de la plaque de cuisson, les parties saillantes isolantes étant réalisées sous la forme de parties saillantes (8) arrondies et éventuellement de forme conique, formées par façonnage sur le bord (6) de l'ouverture du corps (23) du boîtier.

6. Plaque de cuisson électrique selon la revendication 1, caractérisée en ce qu'une tôle de recouvrement (17a), qui recouvre la face inférieure de la plaque de cuisson électrique (11) laisse dégagée une zone centrale (14), dans laquelle est installé un élément particulier de recouvrement perforé (76), qui est fixé éventuellement par l'intermédiaire d'un goujon fileté central (16) qui s'accroche à la plaque de cuisson électrique (11) et traverse la section centrale de l'élément de recouvrement (76), et que cet élément de recouvrement (76) est une coupelle formée d'une tôle perforée, auquel cas avantageusement l'élément de recouvrement en forme de coupelle (76) est réalisé en une tôle perforée avant sa mise en forme et possédant une épaisseur relativement importante, dépassant de préférence 0,8 mm, et dont le diamètre des trous est égal seulement à quelques millimètres, la surface des trous correspondant de préférence à une valeur comprise entre un tiers et deux tiers de l'ensemble de la surface et notamment étant supérieure de préférence à la moitié de cette surface totale, et en ce que notamment les perforations sont également prévues dans la zone enveloppe, sensiblement cylindrique, de l'élément de recouvrement (76), et avantageusement le bord de l'élément de recouvrement (76) s'applique, sensiblement sur l'ensemble de son pourtour, sur un épaulement (80) de la tôle annulaire de recouvrement (17b) et repousse cette dernière contre un bord, entourant la zone centrale, du corps de la plaque de cuisson, le bord de l'élément de recouvrement (76) possédant de préférence une bride circonférentielle de support (79), tournée vers l'extérieur.

7. Plaque de cuisson électrique selon la revendication 1, caractérisée en ce que le corps (23) du boîtier de l'interrupteur thermique de protection (19b) est ouvert sur son côté tourné à l'opposé du corps (11) de la plaque de cuisson et les unités de commutation, insérées dans les ouvertures d'enfichage en forme de fentes (27), peuvent être bloquées contre toute chute au moyen d'un élément de fixation (24, 35, 40) recouvrant au moins partiellement ces ouvertures d'enfichage, pouvant être inséré dans des évidements du corps du boîtier et s'appliquant directement contre la tôle de recouvrement (17), qui recouvre la face inférieure du corps (11) de la plaque de cuisson, auquel cas de préférence l'élément de fixation possède au moins un téton (32) destiné à s'engager dans un trou (26) ménagé dans le corps (23) du boîtier, et au moins un téton cylindrique (33) destiné à s'engager dans une fente des ouvertures d'enfichage (27), et en ce que de préférence, l'élément de fixation comporte, sur son côté tourné vers la tôle de recouvrement (17), au moins un bossage d'application, une nervure d'application ou analogue (34) et, sur son côté tourné à l'opposé du corps (11) de la plaque de cuisson, un téton (41) traversant une ouverture correspondante (42) ménagée dans la tôle de recouvrement.

8. Plaque de cuisson électrique selon l'une des revendications 3 à 7, caractérisée en ce que la tôle de recouvrement (17) comporte des ouvertures, des trous, des fentes ou analogues (43), dans la zone de l'interrupteur thermique de protection (19b).

9. Limiteur de température selon l'une des revendications précédentes, caractérisé en ce qu'à l'état monté, le contact à ressort d'encliquetage rapide (5; 130, 134) et le capteur de température (4; 127) sont situés dans un plan horizontal.

10. Limiteur de température selon l'une des revendications précédentes, caractérisé en ce que les parties saillantes isolantes sont formées par les parois frontale et latérale (6; 115, 117, 119, 121), qui entourent le côté ouvert (8; 124) de l'espace (25; 123) du boîtier, du corps (23; 113) de ce boîtier et font saillie, de préférence sur 1 à 3 mm, au-dessus de l'interrupteur instantané (131) et du capteur de température (4; 127).

11. Limiteur de température selon l'une des revendications 2 à 10, caractérisé en ce que le support (125), qui porte le contact en forme de ressort d'encliquetage brusque (130, 134) et l'élément bimétallique (127), est fixé par un dispositif de verrouillage automatique agissant avec un déplacement longitudinal limité du support (125) par rapport au corps (113) du boîtier.

12. Limiteur de température selon la revendication 11, caractérisé en ce que le dispositif de verrouillage automatique comporte, en tant qu'ouverture d'enfichage (147), au moins un renfoncement ménagé dans la face intérieure d'une paroi frontale (115) du boîtier (113) et dans lequel s'engage une extrémité du support (125), qui s'y trouve également bloquée contre tout déplacement en direction du côté ouvert (124) de l'espace (123) du boîtier, qu'au voisinage de l'autre extrémité (153) du support, il est prévu une section pénétrant dans ou traversant une ouverture d'enfichage (157) ménagée dans une autre paroi frontale (117), en étant bloquée dans cette ouverture d'enfichage (157) contre tout déplacement en direction du côté ouvert (124), mais en étant logée de manière à avoir un déplacement limité dans la direction transversale, ainsi qu'une surface de butée (159), qui coopère avec une surface de protection (161) prévue sur la paroi frontale associée (117), la distance entre l'extrémité du support (125), qui pénètre dans le renfoncement, et la surface de butée (159) étant supérieures à la distance entre la section de paroi avant, qui jouxte le renfoncement, et la surface de protection (161), mais est inférieure à la distance par rapport à une section de la paroi frontale associée (117), qui jouxte la surface de protection (161), auquel cas de préférence le support (125) est repoussé en direction de sa position associée à la surface de sécurité (161), sous l'effet du contact à ressort d'encliquetage brusque (130, 134) s'appliquant contre le contact antagoniste (163), et la section du support (125), qui pénètre dans l'ouverture d'enfichage associée (157) forme une languette de raccordement (153) et un conducteur de raccordement (155) peut être inséré entre une paroi de cette ouverture d'enfichage (157) et cette section.

13. Limiteur de température suivant la revendication 11 ou 12, caractérisé par le fait que le contact antagoniste (163), qui coopère avec le contact à ressort d'encliquetage brusque (130, 134) est enfiché dans une ouverture d'enfichage (165) en forme de fente possédant de préférence une forme d'arc de cercle ou une forme en V aplatie en coupe transversale, et est fixé par soudage au conducteur associé de raccordement (166).

14. Limiteur de température selon l'une des revendications précédentes, caractérisé en ce que les deux bornes électriques (155, 166) de l'interrupteur thermique de protection (111) sont disposées au voisinage d'un petit côté du corps (113) du boîtier.

15. Limiteur de température selon l'une des revendications précédentes, caractérisé en ce que le côté ouvert (124) de l'interrupteur thermique de protection (19; 19b; 111) agencé de manière à être disposé dans une zone centrale non chauffée (14) de la plaque de cuisson électrique, est orienté dans une direction horizontale.
